# EUROPÄISCHE PATENTSCHRIFT

(11) **EP 0 035 200 B1**
(45) Veröffentlichungstag und Bekanntmachung des Hinweises auf die Patenterteilung: **04.07.1984**
(21) Anmeldenummer: 81101273.1
(22) Anmeldetag: 22.02.1981
(51) Int. Cl.: A63C 11/24, A63C 11/22

(54) **Langlaufskistock mit austauschbarem Schneeteller**
Cross-country ski stick with an interchangeable ring
Bâton de ski de fond avec un anneau interchangeable

(30) Priorität: 29.02.1980 IT 2027580
(43) Veröffentlichungstag der Anmeldung: 09.09.1981
(73) Patentinhaber: Pronzati, Attilio, 20010 Vanzago (Milan) (IT)
(72) Erfinder: Pronzati, Attilio, 20010 Vanzago (Milan) (IT)
(74) Vertreter: Borella, Ada (IT)

## Beschreibung

Die vorliegende Erfindung betrifft einen Langlaufskistock, der aus einem Stock und einem Schneeteller besteht, wobei Stock und Schneeteller je ein Verbindungselement zur leicht lösbaren Verbindung des Schneetellers mit dem Stock aufweisen.

Bei verschiedenen Schneebedingungen, beispielsweise Neuschnee auf einer noch unbefahrenen Bahn oder bei altem Schnee auf einer ausgefahrenen, Bahn, müssen die Sportler über Skistöcke mit unterschiedliche Flächen aufweisenden Schneetellern verfügen, da es erforderlich ist, dass die Schneeteller bei Neuschnee eine grössere Fläche und bei hartem Schnee auf einer befahrenen Bahn eine kleinere Fläche haben.

Aus der Druckschrift CH-A-598842 ist ein Skistock der eingangs genannten Art bekannt, der aus einem Stock und einem davon lösbaren Skistockteller besteht, wobei als Verbindungsmechanismus eine Schraubverbindung vorgesehen ist.

Weiterhin ist aus der CH-A-254 832 ein Skistock bekannt, bei dem die Verbindung zwischen Skistock und Teller u. a. durch ein getrenntes Verbindungselement, nämlich einen als Einrastelement wirkenden federnden Ring bewirkt wird.

Die bisher bekannten Vorrichtungen verlangen jedoch komplizierte und langwierige Handhabungen zur Durchführung der Verbindung des Skistockes mit dem Skistockteller, was besonders im Freien und bei ungünstiger Witterung mit Schwierigkeiten verbunden ist.

Die vorliegende Erfindung hat sich deshalb zur Aufgabe gemacht, Langlaufskistöcke mit austauschbarem Schneeteller zu verwirklichen, wobei der Austausch ohne Zuhilfenahme von Werkzeugen von jedermann auf einfachstem Wege und auf billigste Weise durchgeführt werden kann. Ausserdem soll der neue austauschbare Schneeteller fast zu den gleichen Kosten wie der bisherige normale Schneeteller hergestellt werden.

Die Aufgabe wurde erfindungsgemäss durch einen Langlaufskistock gelöst, der dadurch gekennzeichnet ist, daß die am Stock und am Schneeteller vorhandenen Verbindungselemente eine Schnappverbindung bilden, wobei das Verbindungselement des Schneetellers V-förmig ausgebildet ist mit einem ersten Schenkel, dessen Ende fest mit dem Schneeteller verbunden ist, mit einem einen Haken bildenden Scheitel und mit einem als Hebel zum Verschieben des Hakens dienenden zweiten Schenkel, und wobei das Verbindungselement des Stockes als am Stock befestigter Zahn ausgebildet ist, der einen Anschlag für den Haken aufweist.

Eine bevorzugte Lösung der Erfindung besteht darin, daß das Verbindungselement des Schneetellers zum leichteren Erkennen in einer anderen Farbe als der übrige Teil des Schneetellers hergestellt ist.

Die Erfindung wird nachstehend anhand eines in der beiliegenden Zeichnung dargestellten Ausführungsbeispieles näher erläutert. Es zeigen :
Figur 1 eine Schnittansicht des Skistockes gemäss der Linie 1-1 in Fig. 2,
Figur 2 einen Längschnitt desselben Skistockes gemäss der Linie 2-2 in Fig. 1 und
Figur 3 einen teilweisen Längsschnitt gemäss der Linie 2-2 in Fig. 1, jedoch in anderer Arbeitsstellung, d. h. wenn der Schneeteller abgenommen wird.

Aus den Figuren ist ersichtlich, dass mit 1 der aus Metall bestehende Skistock, mit 2 seine Spitze, mit 3 eine auf dem Stock 1 befestigte Muffe und mit 4 der Schneeteller bezeichnet sind. Der Schneeteller 4 weist Speichen 14 auf, die sich im Bereich 13 verbinden, wo ein Loch 11 zur Befestigung des Schneetellers am Stock 1 vorgesehen ist. Die Muffe 3 weist ein kreisrundes Innenloch auf, in das der Stock 1 eingeführt wird, während ihre äussere Form oval oder sonstwie asymmetrisch sein kann. Die Muffe 3 weist ausserdem einen Zahn 5 auf, der eine gegen die Stockspitze leicht geneigte Wand 5a und eine zweite, einen Anschlag bildende Wand 5b hat.

Am Schneeteller 4 ist im Bereich 12 in der Nähe des Loches 11 das V-förmige Verbindungselement 7 am Ende 8 des ersten Schenkels 9 des V-förmigen Verbindungselements befestigt, wobei durch die Verbindung der beiden Schenkel 9 und 10 des V ein Scheitel gebildet wird, der die Funktion eines Hakens 6 hat, während der zweite Schenkel länger als der erste ist und als Hebel 10 zur Betätigung des Hakens 6 dient.

Die Funktionsweise des erfindungsgemässen Skistockes ist sehr einfach : beim Niederdrücken des Hebels 10 (Fig. 3) entfernt sich der Haken 6 vom Zahn 5, wodurch der Schneeteller 4 freigegeben wird und vom Stock 1 abgenommen werden kann. Beim Aufstecken eines neuen Schneetellers 4 auf den Stock 1 wird durch die geneigte Wand 5a des Zahns 5 der Haken 6 elastisch nach aussen versetzt und kehrt in seine Sperrstellung zurück, sobald er den Anschlag 5b überwunden hat.

## Patentansprüche

1. Langlaufskistock bestehend aus einem Stock (1) und einem Schneeteller (4), wobei Stock (1) und Schneeteller (4) je ein Verbindungselement (5, 7) zur leicht lösbaren Verbindung des Schneetellers (4) mit dem Stock (1) aufweisen, dadurch gekennzeichnet, dass die Verbindungselemente (5, 7) eine Schnappverbindung bilden, wobei das Verbindungselement (7) des Schneetellers (4) V-förmig ausgebildet ist mit einem ersten Schenkel (9), dessen Ende (8) fest mit dem Schneeteller (4) verbunden ist. mit einem einen Haken (6) bildenden Scheitel und mit einem als Hebel (10) zum Verschieben des Hakens (6) dienenden zweiten Schenkel, und wobei das Verbindungselement des Stockes (1) als am Stock (1) befestigter Zahn (5) ausgebildet ist, der einen Anschlag (5b) für den Haken (6) aufweist.

2. Langlaufskistock nach Anspruch 1, dadurch gekennzeichnet, dass das Verbindungselement (7) des Schneetellers (4) zum leichteren Erkennen in anderer Farbe als der übrige Teil des Schneetellers (4) hergestellt ist.

## Claims

1. A cross-country ski stick consisting of a rod (1) and a stick disc (4), both the rod (1) and the disc (4) having a connecting element (5, 7) for an easy releasable connection of the disc (4) to the rod (1), characterized in that the connecting elements (5, 7) form a snap connection, the connecting element (7) of the disc (4) being V-shaped, with a first leg (9) having an end (8) integrally connected with the disc (4) an apex forming a hook (6) and a second leg acting as a lever (10) capable of moving the hook (6), and the connecting element of the disc being shaped as a tooth (5) fixed to the rod (1), said tooth having an abutement (5b) for the hook (6).

2. A cross-country ski stick as claimed in claim 1, characterized in that the connecting element (7) of the disc (4), is of a different colour from that of the other portions of disc (4) for its easy detection.

## Revendications

1. Bâton de ski de fond comprenant une tige (1) et une rondelle (4), présentant aussi bien la tige (1) que la rondelle (4) un élément de connection (5, 7) destiné à réaliser la connection aisément détachable de la rondelle (4) à la tige (1), caractérisé en ce que les éléments de connection (5, 7) forment une connection à enclenchement, l'élément de connection (7) de la rondelle (4) étant façonné en forme de V, avec une première portion (9) dont l'extrémité (8) est reliée solidairement avec la rondelle (4), un sommet formant un crochet (6) et une seconde portion qui sert de levier (10) destiné à déplacer le crochet (6), de façon que l'élément de connection de la tige (1) résulte façonné en forme d'une dent (5) fixée au bâton (1), cette dent ayant une butée (5b) pour le crochet (6).

2. Bâton de ski de fond selon la revendication 1, caractérisé en ce que l'élément de connection (7) de la rondelle (4), pour être reconnu aisément, est réalisé en une couleur différente de celle des autres parties de la rondelle (4).
